# EUROPÄISCHE PATENTSCHRIFT

(11) **EP 0 096 402 B1**
(45) Veröffentlichungstag und Bekanntmachung des Hinweises auf die Patenterteilung: **03.09.1986**
(21) Anmeldenummer: 83105541.3
(22) Anmeldetag: 06.06.1983
(51) Int. Cl.: B65D 83/14

(54) **Auslöserbetätigbare Ausgabehaube für einen unter Innendruck stehenden Behälter**
Trigger-activated dispenser cap for a pressurised container
Capuchon de débit muni d'une gâchette pour récipients sous pression

(30) Priorität: 08.06.1982 US 385764
(43) Veröffentlichungstag der Anmeldung: 21.12.1983
(73) Patentinhaber: Abplanalp, Robert Henry, Bronxville New York 10708 (US)
(72) Erfinder: Abplanalp, Robert Henry, Bronxville New York 10708 (US)
(74) Vertreter: Knoblauch, Ulrich, Dr.-Ing.

## Beschreibung

Die Erfindung bezieht sich auf eine auslöserbetätigbare Ausgabehaube nach dem Oberbegriff des Patentanspruchs 1. Unter Innendruck stehende Behälter, wie Aerosol-Behälter, sind üblicherweise mit einem Betätigungskopf oder einer Betätigungshaube versehen, der bzw. die einen Ausgabekanal begrenzt, durch den der Inhalt des Behälters zu der im Ausgabekopf bzw. der Ausgabehaube ausgebildeten Ausgabeöffning gelangt. Um den Inhalt des Behälters auszugeben, erfaßt der Benutzer den Behälter, um dann mit einem Finger der den Behälter haltenden Hand den Kopf oder einen Teil der Haube niederzudrücken und den Inhalt des Behälters freizugeben.

Obwohl wirtschaftlich erfolgreich, haben mittels Finger betätigbare Köpfe oder Hauben doch den Nachteil, daß sie bei einigen Benutzern zur Ermüdung des Fingers führen. Darüber hinaus ist das Treffen des gewünschten Oberflächenbereichs mit dem ausgegebenen Erzeugnis schwierig, weil das Erfassen des Behälters unter gleichzeitiger richtiger Plazierung des Fingers verhältnismäßig schwierig ist. Ein handlicheres Erfassen und Betätigen des Behälters wird mittels eines Auslösemechanismus bzw. eines Abzugs erreicht.

Bekannte Aerosol-Behälter, die durch einen Auslösemechanismus betätigt werden, haben den Nachteil, daß die Betätigung ihres Ventils nicht optimal leicht ist, daß ein Teil des Betätigungsmechanismus über den Behälterumfang hinausragt, so daß die Gefahr einer Betätigung des Auslösers während des Transports oder der Aufbewahrung durch eine unabsichtliche Berührung besteht, und daß sie dem Verbraucher nicht besonders ästhetisch erscheinen. Bekannte durch Auslöser betätigbare Aerosol-Behälter sind in den US-Patentschriften 3 189 232, 3 580 432 und 3 987 942 angegeben.

Bei der aus der FR-A-2 403 596 bekannten Ausgabehaube nach dem Oberbegriff des Patentanspruchs 1 ist das Auslöseglied mittels vertikaler Vorsprünge in Vertiefungen schwenkbar gelagert, die in der Unterseite horizontaler Gehäuseflansche ausgebildet sind. Das Auslöseglied stützt sich bei der Betätigung mit den freien oberen Enden zweier das Betätigungsglied seitlich einfassender Schenkel an der Unterseite der Flansche und mittels abgerundeter Unterkanten der Schenkel auf Schultern des Betätigungsgliedes ab. Bei der Schwenkbewgung des Auslösegliedes können daher die Vorsprünge aus den Vertiefungen ausrasten, so daß das Auslöseglied weiter in das Gehäuseglied gedrückt wird und nicht mehr geschwenkt werden kann.

Darüber hinaus ist die zur Betätigung auf das Auslöseglied auszuübende Kraft verhältnismäßig groß.

Bei der aus der GB-A-1 274 976 bekannten Ausgabehaube ist nur ein am Gehäuse schwenkbar gelagertes Betätigungsglied und kein zusätzliches Auslöseglied, das auf das Betätigungsglied einwirkt, vorgesehen. Am Betätigungsglied ist ein Schwenkzapfen ausgebildet, der in nach unten offenen Aussparungen des Gehäuses einrastbar ist. Bei unabsichtlicher Ausübung einer der normalen Betätigungsrichtung entgegengerichteten Kraft auf das Betätigungsglied, z.B. während des Transports, kann der Schwenkzapfen aus den Aussparungen ausrasten. Darüber hinaus ist auch hier eine verhältnismäßig hohe Betätigungskraft erforderlich.

Der Erfindung liegt die Aufgabe zugrunde, eine Ausgabehaube nach dem Oberbegriff des Anspruchs 1 anzugeben, die einen sicheren Halt des Auslösegliedes gewährleistet und leichter betätigbar ist.

Die erfindungsgemäße Lösung dieser Aufgabe ist im Patentanspruch 1 gekennzeichnet.

Die Ausbildung nicht nur des Auslösegliedes, sondern auch des Betätigungsgliedes als Hebel ergibt eine Mehrfach-Hebelwirkung mit entsprechender Verstärkung der Betätigungskraft, so daß eine Betätigung mit geringerer Kraft möglich ist. Hierbei gewährleistet nicht nur die geringere Betätigungskraft einen sicheren Halt des Auslösegliedes im Gehäuse, sondern auch die Ausbildung des Auslöseglied-Schwenklagers als Gelenk, da ein Gelenk eine allseitige Abstützung des gelenkigen Teils bewirkt.

Weiterbildungen der erfindungsgemäßen Lösung sind in Unteransprüchen gekennzeichnet.

So kann die erfindungsgemäße Haube kompakt und ästhetisch ansprechend ausgebildet sein. Ihr Gehäuse kann einen Bodenteil aufweisen, der auf den mit einem Ventil versehenen Verschlußteil eines Aerosol-oder unter Innendruck stehenden Behälters paßt. Das Betätigungsglied kann in der Nähe der von der Ausgabeseite des Betätigungsgliedes entfernten Radialebene am Gehäuse angelenkt sein und das Auslöseglied am Betätigungsglied in der Nähe und im wesentlichen senkrecht zur Ausgaberichtung anliegen.

Das Gehäuse der erfindungsgemäßen Haube paßt vorzugsweise auf den Bördelrand des Behälters, der zwischen der Öffnung im Behälter und dem mit dem Ventil versehenen Verschluß ausgebildet ist, wobei der mit dem Ventil versehene Verschluß normalerweise eine tassenförmige Montagekappe bildet. Das Betätigungsglied kann einen vertikalen Teil, der dicht mit der Ausgabeseite des Ventils in dem Verschluß verbunden ist, und einen horizontalen Teil aufweisen, der in der Ausgabeöffnung endet. Der Ausgabekanal in dem Betätigungsglied kann mit dem Kanal oder Durchgang auf der Ausgabeseite des Ventils in Verbindung stehen, so daß sich ein geschlossener Kanal oder Durchgang ergibt, über den der Inhalt des Behälters zur Ausgabeöffnung geleitet wird. Durch das Anlenken des Betätigungsgliedes am Gehäuse, vorzugsweise diametral gegenüber dem Ausgabeende des Betätigungsgliedes, ergibt sich ein erster Hebel mit einem die ausgeübte Betätigungskraft aufnehmenden Hebelarm vom Gelenk bis zur Stelle der Ausübung des Arbeitsdrucks auf das Betätigungsglied, der länger als der Arbeitsarm von Gelenk bis zu demjenigen Teil des Betätigungsgliedes ist, der das Ventil berührt und niederdrückt (öffnet).

Das Auslöseglied kann an dem horizontalen Teil des Betätigungsgliedes anliegen und sich nach unten und im wesentlichen senkrecht zu dem horizontalen Teil des Betätigungsgliedes erstrecken. Vorzugsweise ist das Auslöseglied relativ zum Ausgabeende des Betätigungsgliedes hinter der Anbringungs- oder Berührungsstelle am Gehäuse angelenkt, so daß sich ein zweiter Hebel ergibt. Bei dem zweiten Hebel ist der die ausgeübte Kraft aufnehmende Hebelarm, der durch den Abschnitt vom Gelenk des Auslösegleides bis zum Berührungspunkt des Auslöse- und Betätigungsgliedes gebildet wird (wo das Auslöseglied eine nach unten auf den horizontalen Teil des Betätigungsgliedes gerichtete Kraft ausüben kann), größer als der Arbeitsarm, der durch den Abschnitt vom Gelenkzwischen Auslöseglied und Gehäuse bis zu der Stelle gebildet wird, an der der vertikale Teil des Betätigungsgliedes das Ventil des Behälters berührt. Die auf die erfindungsgemäße Haube ausgeübte Betätigungskraft wird daher durch die Kombinationswirkung der beiden Hebel kumulativ verstärkt.

Die Erfindung und ihre Weiterbildungen werden nachstehend anhand der Zeichnung bevorzugter Ausführungsbeispiele näher beschrieben. Es zeigen:
Fig. 1 eine perspektivische Darstellung der erfindungsgemäßen Ausgabehaube mit getrennt dargestelltem Auslöseglied,
Fig. 2 eine perspektivische Darstellung der erfindungsgemäßen Ausgabehaube mit eingebautem Auslöseglied,
Fig. 3 einen Axialschnitt der erfindungsgemäßen Haube auf dem durch die Montagekappe und den Öffnungsrand des Behälters gebildeten Bördelrand, wobei das Auslöseglied in der strichpunktierten Darstellung die niedergedrückte oder Ventilöffnungsstellung einnimmt,
Fig. 4 eine Draufsicht auf die Ausgabehaube mit einem Teilschnitt der Einführungsnuten und Halterungsvertiefung, durch die das Auslöseglied in seine Einbaulage eingeführt und in dieser gehalten wird, und
Fig. 5 eine Vorderansicht der Ausgabehaube.

Nach den Fig. 1 bis 3 hat die erfindungsgemäße Ausgabehaube 10 ein Gehäuse 12 mit hohlen Seitenwänden 14 und 16, die einen Schlitz 18 begrenzen, einer vertikalen Wand 20 (Fig. 3) und Vorderwänden 22 und 24, die ebenfalls den Schlitz 18 begrenzen. Die Seitenwände 14 und 16 des Gehäuses 12 haben an ihrem unteren Ende einen kreisförmigen Flansch 26, der in an sich bekannter Weise im Schnappsitz auf den herkömmlichen Bördelrand gesetzt werden kann, der durch die Verbindung der tassenförmigen Montagekappe 28 (Fig. 3) mit dem Öffnungsrand des unter Innendruck stehenden Behälters 30 (der in den Fig. 2 und 3, zum Teil schematisch, dargestellt ist) gebildet wird. Von der vertikalen Wand 20 erstrecken sich Rückwände 21 nach außen.

Im Schlitz 18 des Gehäuses-12 ist ein Betätigungsglied 32 angeordnet. Das Betätigungsglied 32 hat einen horizontalen Teil 34 und einen vertikalen Teil 36. Durch den vertikalen Teil 36 des Betätigungsgliedes 32 verläuft ein Kanal 38, der sich in dem horizontalen Teil 34 als Kanal 40 fortsetzt. An dem einen Ende des vertikalen Teils 36 des Betätigungsgliedes 32 ist eine Ventilschaft-Aufnahmefassung 42 ausgebildet, die eine Vertiefung zur Aufnahme des Ventilschaftes 44 eines herkömmlichen Ventils des unter Innendruck stehenden Behälters bildet. Das eine Ende des horizontalen Teils 34 des Betätigungsgliedes 32 bildet ein Zapfen 46 zur Aufnahme eines Einsatzes 48 mit einer Ausgabeöffnung 50.

Der Zapfen 46 und der Einsatz 48 können in an sich bekannter Weise ausgebildet sein, vorzugsweise als Ausgabesystem mit mehreren Kanälen, die zur Ausgabeöffnung führen, üblicherweise als "Wirbelkammer" bezeichnet.

Von der Verbindung des horizontalen Teils 34 mit dem vertikalen Teil 36 des Betätigungsgliedes 32 erstreckt sich ein Gelenkarm 52 weg, der in einem Gelenk 54 endet.

Das Gehäuse 12 und das Betätigungsglied 32 sind vorzugsweise einteilig aus Kunststoff geformt, wobei das Gelenk 54 einteilig mit dem Gehäuse 12 hergestellt wird.

Die Bewegungsbahn des Betätigungsgliedes beim Öffnen eines in an sich bekannter Weise vertikal zu betätigenden Aerosol-Ventils sollte möglichst gleich der des Ventilschaftes sein, nämlich vertikal. Um diese Bewegungsrichtung des Betätigungsgliedes beim Öffnen des Ventils zu erreichen, ist das Gelenk zwischen Betätigungsglied und Gehäuse in eine Ebene gelegt, die sich radial vom oberen Ende des Ventilschaftes nach außen erstreckt, vorzugsweise in die Mitte des vom Ventilschaft bei der Betätigung zurückgelegten Weges.

Das Auslöseglied 56 (siehe insbesondere Fig. 1) hat einen Jochteil 58 mit einer Deckplatte 60 und Seitenwänden 62 und 64. Auf beiden Seitenwänden 62 und 64 sind Zapfen 66 vorgesehen. Das Auslöseglied 56 hat einen Fingeraufnahmeteil 68, dessen Oberseite eine genutete Platte 70 aufweist. Der Jochteil 58 begrenzt eine Öffnung 72, die so bemessen ist, daß der Jochteil 58 mit der Öffnung 72 auf den horizontalen Teil 34 des Betätigungsgliedes 32 paßt und auf diesem gleitend verschiebbar ist.

Die genutete Platte 70 stellt ein weiteres Merkmal der Erfindung dar: sie bildet einen Auffangkanal für herabfallende Tropfen des aus dem Behälter ausgegebenen Erzeugnisses nach dem Schließen des Ventils. Das auf die Platte 70 herabtropfende Erzeugnis läuft längs der Nut in das Innere der Ausgabehaube, statt vom Behälter herab oder auf die Hand des Benutzers zu tropfen.

Bei der Montage des Auslösegliedes 56 am Betätigungsglied 32 werden die Zapfen 66 in Nuten 74 auf den Innenseiten der hohlen Seitenwände 14 und 16 entlanggeführt. Die Nuten 74 divergieren geringfügig zum Ausgabeende des Betätigungsgliedes 32 hin. Sie enden in Vertiefungen 76, die tiefer als die inneren Enden der Nuten 74 sind, so daß, wenn das Auslöseglied 56 bis in seine Endlage jenseits der Nuten 74 eingeführt worden ist, die Zapfen 66 in den Vertiefungen 76 einrasten und das Auslöseglied 56 in dieser Einbaulage festhalten.

Wie Fig. 2 zeigt, schließt das vordere Ende des Jochteils 58 mit den Vorderwänden 22 und 24 des Gehäuses 12 ab.

Die Zapfen 66 wirken als Gelenk für das Auslöseglied, so daß es als zweiter Hebel wirkt, wenn das Auslöseglied 56 in Richtung auf den Behälter bewegt wird.

Die maximale Hebelwirkung des Auslösegliedes wird dadurch erreicht, daß das Gelenk des Auslösegliedes so dicht wie möglich, d.h. wie es die Herstellung im Spritzgußverfahren und der Zusammenbau gestatten, am entgegenwirkenden Druck des Ventils des unter Innendruck stehenden Behälters und von der Berührungsstelle zwischen Auslöseglied und Betätigungsglied entfernt angeordnet wird.

Wenn das Auslöseglied in Richtung auf den Behälter bewegt wird, wird das Betätigungsglied und dadurch der Ventilschaft nach unten gedrückt, so daß das Ventil des Behälters geöffnet wird. Der Behältereinhalt wird dann über die Kanäle 38, 40 zur "Wirbelkammer" am Ausgabeende des horizontalen Teils 34 des Betätigungsgliedes 32 und schließlich zur Ausgabeöffnung 50 ausgegeben.

## Patentansprüche

1. Auslöserbetätigbare Ausgabehaube für einen unter Innendruck stehenden Behälter mit einem ein Ventil aufweisenden Verschluß, wobei die Haube aufweist:
a) ein geschlitztes Gehäuse (12), das auf dem Umfang des Verschlusses montierbar ist,
b) ein in dem geschlitzten Gehäuse angeordnetes Betätigungsglied (32) für das Ventil, mit einem Ventilverbindungsteil (36) und einem Ausgabeteil (34), die einen Ausgabekanal (38,40) begrenzen, wobei das Betätigungsglied (32) an einem Ende L42) dicht mit dem Verschluß und an seinem anderen Ende mit einer Ausgabeöffnung (50) verbindbar ist, und
c) ein von Hand betätigbares Auslöseglied (56), das am Ausgabeteil (34) des Betätigungsgliedes (32) anliegt und dessen Griffbereich (68) außerhalb des Gehäuses (12), jedoch innerhalb des Umfangs des Behälters (30) angeordnet ist, auf den die Ausgabehaube (10) paßt, wobei das Auslöseglied (56) in einem größeren Abstand vom Griffbereich (68) des Auslösegliedes (56) am Gehäuse schwenkbar gelagert ist, als es dem Abstand des Auslöseglied-Schwenklagers (66) von der Stelle der Anlage des Auslösegliedes (56) am Betätigungsglied (32) entspricht, so daß das Auslöseglied einen Hebel bildet, dadurch gekennzeichnet, daß das Betätigungsglied (32) einen Gelenkteil (54) aufweist, der das Betätigungsglied (32) und das Gehäuse (12) verbindet, so daß das Betätigungsglied einen Hebel bildet und daß das Schwenklager des Auslösegliedes (56) ein Gelenk (66) ist.

2. Haube nach Anspruch 1, dadurch gekennzeichnet, daß der Ausgabeteil (34) des Betätigungsgliedes (32) weitgehend senkrecht zum Ventilverbindungsteil (36), insbesondere horizontal, und der Ventilverbindungsteil insbesondere vertikal verläuft.

3. Haube nach Anspruch 1 oder 2, dadurch gekennzeichnet, daß das Auslöseglied (56) weitgehend parallel zum Ventilverbindungsteil (36) des Betätigungsgliedes (32) verläuft.

4. Haube nach einem der Ansprüche 1 bis 3, dadurch gekennzeichnet, daß der Gelenkteil (54), der das Betätigungsglied (32) mit dem Gehäuse (12) verbindet, entfernt vom Ausgabeteil (34) des Betätigungsgliedes (32) liegt.

5. Haube nach einem der Ansprüche 1 bis 4, dadurch gekennzeichnet, daß der Gelenkteil (54) in der Nähe der Radialebene angeordnet ist, die sich vom Anschlußende des Ventilverbindungsteils (36) des Betätigungsgliedes (32) aus erstreckt.

6. Haube nach einem der Ansprüche 1 bis 5, dadurch gekennzeichnet, daß der Gelenkteil (54) in einer Ebene liegt, die sich radial nach außen von der Stelle aus erstreckt, an der der Ventilverbindungsteil (36) des Betätigungsgliedes (32) mit dem Ventil des Verschlusses in Eingriff steht.

7. Haube nach einem der Ansprüche 1 bis 6, dadurch gekennzeichnet, daß der Gelenkteil (54) in einer Ebene liegt, die sich radial vom Mittelpunkt des Verschiebeweges des Ventilverbindungsteils (36) des Betätigungsgliedes (32) nach außen erstreckt.

8. Haube nach einem der Ansprüche 1 bis 7 dadurch gekennzeichnet, daß das Betätigungsglied (32) an dem Gehäuse (12) an einer Stelle (54) angelenkt ist, die im wesentlichen dem Ausgabeende des Betätigungsgliedes gegenüberliegt.

9. Haube nach Anspruch 2, dadurch gekennzeichnet, daß das Betätigungsglied (32) an dem Gehäuse (12) in einer Ebene angelenkt ist, die sich radial vom vertikalen Ende des Betätigungsgliedes nach außen erstreckt.

10. Haube nach einem der Ansprüche 1 bis 9, dadurch gekennzeichnet, daß die Stelle, an der das Auslöseglied (56) am Ausgabeteil (34) des Betätigungsgliedes (32) angebracht ist, weiter nach hinten vom Ausgabeende des Ausgabeteils (34) des Betätigungsgliedes (32) liegt als der Griffbereich (68) des Auslösegliedes (56).

11. Haube nach Anspruch 2, dadurch gekennzeichnet, daß das Auslöseglied (56) an dem Gehäuse (12) in der Nähe desjenigen Endes des Ausgabeteils (34) des Betätigungsgliedes (32) angelenkt ist, das vom Ausgabeende des Ausgabeteils entfernt liegt.

12. Haube nach einem der Ansprüche 1 bis 11, dadurch gekennzeichnet, daß das Auslöseglied (56) in der Nähe des Ausgabeteils (34) des Betätigungsgliedes (32) angelenkt ist.

13. Auslöserbetätigte Ausgabehaube nach einem der Ansprüche 1 bis 12, dadurch gekennzeichnet, daß eine genutete Auffangplatte (70) außerhalb und in der Nähe der Ausgabeöffnung (50) des Betätigungsgliedes (32) angeordnet ist und daß die Nut der Platte (70) mit dem Innenraum des Haubengehäuses in Verbindung steht.

## Claims

1. Trigger-actuated dispensing cap for a pressurized container having a valved closure, the cap comprising:
a) a slotted housing (12) adapted to be mounted on the perimeter of the closure,
b) an actuator (32) for the valve, the actuator being disposed within the slotted housing and having a valve-connecting portion (36) and a discharge portion (34), these portions defining a discharge duct (38,40), the actuator (32) being adapted to sealingly connect at one end (42) with the closure and at its other end with a discharge orifice (50) and
c) a manually-operated trigger member (56) enganging the discharge portion (34) of the actuator (32) and having its gripping area (68) disposed outside of the housing (12) but within the perimeter of the container (30) that the dispensing cap (10) is adapted to fit, the trigger member (56) being pivoted at the housing a greater distance from the gripping area (68) of the trigger (56) than the distance from the trigger pivot (66) to the place of enganging the trigger member (56) to the actuator (32), thereby the trigger member providing a lever, characterized in that the actuator (32) has a hinged portion (54) connecting the actuator (32) and housing (12) such that the actuator provides a lever, and that the pivot of the trigger member (56) is a hinge (66).

2. Cap of claim 1, characterized in that the discharge portion (34) of the actuator (32) is substantially perpendicular to the valve-connecting portion (36), particularly horizontal, and the valve-connecting portion particularly vertical.

3. Cap of claim 1 or 2, characterized in that the trigger member (56) is substantially parallel to the valve-connecting portion (36) of the actuator (32).

4. Cap of anyone of the claims 1 to 3, characterized in that the hinged portion (54) connecting the actuator (32) and housing (12) is distal to the discharge portion (34) of the actuator (32).

5. Cap of anyone of the claims 1 to 4, characterized in that the hinged portion (54) is disposed proximate to the radial plane extending from the terminus of the valve-connecting portion (36) of the actuator (32).

6. Cap of anyone of the claims 1 to 5, characterized in that the disposition of the hinged portion (54) is in a plane radially outward from the point at where the valve-connecting portion (36) of the actuator (32) engages the valve of the closure.

7. Cap of anyone of the claims 1 to 8, characterized in that the disposition of the hinged portion (54) is in a plane radially outward from the midpoint of the travel distance of the valve-connecting portion (36) of the actuator member (32).

8. Cap of anyone of the claims 1 to 7, characterized in that the actuator (32) is hinged to the housing (12) at a place (54) substantially opposite to the discharge end of the actuator.

9. Cap of claim 2, characterized in that the actuator (32) is hinged to the housing (12) in a plane radially outward from the vertical end of the actuator.

10. Cap of anyone of the claims 1 to 9, characterized in that the place of affixing the trigger (56) to the discharge portion (34) of the actuator (32) is further rearward of the discharge end of the discharge portion (34) of the actuator than the gripping area (68) of the trigger (56).

11. Cap of claim 2, characterized in that the trigger member (56) is hinged to the housing (12) near the end of the discharge portion (34) of the actuator (32) distal to the discharge end of the discharge portion.

12. Cap of anyone of the claims 1 to 11, characterized in that the trigger member (56) is hinged proximate to the discharge portion (34) of the actuator (32).

13. Trigger actuated dispensing cap of anyone of the claims 1 to 12, characterized in that a grooved catch plate (70) disposed outwardly of and proximate to the discharge orifice (50) of the actuator (32), and that the groove of said plate (70) communicates with the interior of the cap housing.

## Revendications

1°) Capuchon distributeur manoeuvrable par déclenchement pour un récipient sous pression interne, comportant un obturateur présentant une soupape, le capuchon présentant:
a) un boîtier fendu (12) qui peut se monter sur la périphérie de l'obturateur,
b) un organe de manoeuvre (32), disposé dans le boîtier fendu, pour la soupape, comportant une partie de liaison avec la soupape (36) et une partie distributrice (34) qui limitent un canal distributeur (38, 40), dans lequel l'organe de manoeuvre (32) peut se relier, à l'une de ses extrémités (42), de façon étanche à l'obutateur et, à son autre extrémité, à une ouverture distributrice (50), et
c) un organe de déclenchement manoeuvrable à la main (56) qui s'appuie sur la partie distributrice (34) de l'organe de manoeuvre (32) et dont la zone de prise (68) est disposée à l'extérieur du boîtier (12) mais à l'intérieur de la périphérie du récipient (30) sur lequel s'ajuste le capuchon distributeur, étant précisé que la portée, pour pivotement, de l'organe de déclenchement (56) dans le boîtier est à une distance, de la zone de prise (38) de l'organe de déclenchement (56), supérieure à la distance entre la portée de pivotement de l'organe de déclenchement (66) et la position où l'organe de déclenchement (56) s'appuie contre l'organe de manoeuvre (32), de sorte que l'organe de déclenchement forme un levier, caractérisé en ce que l'organe de manoeuvre (32) présente une partie formant articulation (54) qui relie l'organe de manoeuvre (32) et le boîtier (12), de sorte que l'organe de manoeuvre forme un levier; et en ce que la portée de pivotement de l'organe de déclenchement (56) est une articulation (66).

2°) Capuchon selon la revendication 1, caractérisé en ce que la partie de distribution (34) de l'organe de manoeuvre (32) s'étend sensiblement perpendiculairement à la partie de liaison avec la soupape (36), en particulier horizontalement; et en ce que la partie de liaison avec la soupape s'étend en particulier verticalement.

3°) Capuchon selon la revendication 1 ou 2, caractérisé en ce que l'organe de déclenchement (56) s'étend sensiblement parallèlement à la partie de liaison avec la soupape (36) de l'organe de manoeuvre (32).

4°) Capuchon selon l'une des revendications 1 à 3, caractérisé en ce que la partie formant articulation (54), qui relie l'organe de manoeuvre (32) au boîtier (12), se trouve éloignée de la partie distributrice (34) de l'organe de manoeuvre (32).

5°) Capuchon selon l'une des revendications 1 à 4, caractérisé en ce que la partie formant articulation (54) est disposée au voisinage du plan radial qui s'étend à partir de l'extrémité de raccordement de la partie de liaison avec la soupape (36) de l'organe de manoeuvre (32).

6°) Capuchon selon l'une des revendications 1 à 5, caractérisé en ce que la partie formant articulation (54) est située dans un plan qui s'étend radialement vers l'extérieur à partir de l'endroit où la partie de liaison avec la soupape (36) de l'organe de manoeuvre (32) est en prise avec la soupape de l'obturateur.

7°) Capuchon selon l'une des revendications 1 à 6, caractérisé en ce que la partie formant articulation (54) est située dans un plan qui s'étend radialement vers l'exterieur à partir du milieu de la course de la partie de liaison avec la soupape (36) de l'organe de manoeuvre (32).

8°) Capuchon selon l'une des revendications 1 à 7, caractérisé en ce que l'organe de manoeuvre (32) est articulé sur le boîtier (12) à un endroit (54) sensiblement opposé à l'extrémité distributrice de l'organe de manoeuvre.

9°) Capuchon selon la revendication 2, caractérisé en ce que l'organe de manoeuvre (32) est articulé sur le boîtier (12) dans un plan qui s'étend radialement vers l'extérieur à partir de l'extrémité verticale de l'organe de manoeuvre.

10°) Capuchon selon l'une des revendications 1 à 9, caractérisé en ce que l'endroit où l'organe de declenchement (56) est rapporte sur la partie distributrice (34) de l'organe de manoeuvre (32), se situe, à partir de l'extrémité distributrice de la partie distributrice (34) de l'organe de manoeuvre (32), plus loin vers l'arrière que n'est la zone de prise (68) de l'organe de déclenchement (56).

11°) Capuchon selon la revendication 2, caractérisé en ce que l'organe de déclenchement (56) est articulé sur le boîtier (12) au voisinage de l'extrémité de la partie distributrice (34) de l'organe de manoeuvre (32) qui est éloignée de l'extrémité distributrice de la partie distributrice.

12°) Capuchon selon l'une des revendications 1 à 13, caractérisé en ce que l'organe de déclenchement (56) est articulé au voisinage de la partie distributrice (34) de l'organe de manoeuvre (32).

13°) Capuchon distributeur manoeuvrable par déclenchement, selon l'une des revendications 1 à 12, caractérisé en ce qu'une plaque rainurée de collecte (70) est disposée à l'extérieur et au voisinage de l'ouverture distributrice (50) de l'organe de manoeuvre (32); et en ce que la rainure de la plaque (70) est reliée à l'espace intérieur du boîtier du capuchon.
